# EUROPÄISCHE PATENTSCHRIFT

(11) **EP 1 588 849 B1**
(45) Veröffentlichungstag und Bekanntmachung des Hinweises auf die Patenterteilung: **24.09.2008**
(21) Anmeldenummer: 05007827.8
(22) Anmeldetag: 09.04.2005
(51) Int. Cl.: B41F 15/36, B29C 65/14, B29C 65/48

(54) **Verfahren zur Befestigung eines textilen Flächenbildes an einer Halterung sowie Vorrichtung zur Durchführung dieses Verfahrens**
Method for attaching a textile sheet to a support and means for realising this method
Procédé pour fixer un élément en textile sur un support et dispositif pour réaliser ce procédé

(30) Priorität: 21.04.2004 DE 202004006274 U; 24.04.2004 DE 202004006525 U
(43) Veröffentlichungstag der Anmeldung: 26.10.2005
(73) Patentinhaber: Kissel & Wolf GmbH, D-69168 Wiesloch (DE)
(72) Erfinder: Röller, Rudi, 67240 Bobenheim-Roxheim (DE)
(74) Vertreter: Paul, Dieter-Alfred

(56) Entgegenhaltungen:
- US-A- 4 186 660
- US-A- 4 702 783
- US-A- 5 456 173
- PATENT ABSTRACTS OF JAPAN Bd. 009, Nr. 014 (M-352), 22. Januar 1985 (1985-01-22) & JP 59 164188 A (TSUNEAKI USUI), 17. September 1984 (1984-09-17)

## Beschreibung

Die Erfindung betrifft ein Verfahren zur Befestigung eines textilen Flächengebildes an einer Halterung, bei dem das Flächengebilde mittels eines durch UV-Strahlung härtbaren Klebstoffs mit der Halterung verbunden wird, indem auf die Halterung ein Klebstoffauftrag aufgebracht und dann mittels wenigstens einer UV-Leuchteneinrichtung gehärtet wird. Die Erfindung betrifft des weiteren eine Vorrichtung zur Befestigung eines textilen Flächengebildes an einer Halterung mittels eines durch UV-Strahlung härtbaren Klebstoffs, mit wenigstens einer UV-Leuchteneinrichtung, die an einer Führungseinrichtung aufgehängt ist.

Zur Herstellung einer Siebdruckform sind mehrere Schritte erforderlich. Zunächst wird ein Siebdruckgewebe über einen Siebdruckrahmen aufgespannt. Hierzu weist der Siebdruckrahmen Spanneinrichtungen auf, wie sie beispielsweise aus der DE 195 43 235 A1, EP 0 925 195 B1 und DE 196 46 987 A1 bekannt sind. Nach dem Aufspannen wird das Siebdruckgewebe mit dem Siebdruckrahmen verklebt. Hierzu wird auf das Siebdruckgewebe im Bereich des Siebdruckrahmens ein Klebstoff aufgetragen und durch das Siebdruckgewebe bis zu dem Siebdruckrahmen durchgedrückt. Nach Aushärten des Klebstoffs wird das Siebdruckgewebe mit einer wasserlöslichen, lichtempfindlichen Emulsion - auch Schablonenmaterial genannt - beschichtet. Die Beschichtung wird anschließend mit einer dem Druckbild entsprechenden Kopiervorlage belichtet. Hierdurch härten die belichteten Bereiche aus. Die nicht belichteten Bereiche bleiben wasserlöslich und werden anschließend ausgewaschen. Hierdurch entsteht die Siebdruckschablone mit dem Siebdruckgewebe als Schablonenträger.

Im Stand der Technik ist es bekannt, für die Befestigung des Siebdruckgewebes an dem Siebdruckrahmen neben konventionellen Klebstoffen auch durch UV-Strahlung härtbare Klebstoffe (vgl. ULLMANN'S ENCYCLOPEDIA OF INDUSTRIAL CHEMISTRY, 2003, 6. Aufl., Band 1, Seiten 411 und 412) zu verwenden. Nach dem Auftrag wird der Klebstoff mittels UV-Blitzlicht belichtet und hierdurch gehärtet. Die Vorzüge eines UV-härtbaren Klebstoffs liegen darin, daß keine Lösemittelemissionen anfallen und der Klebstoff auch ohne Ablackierung lösemittelbeständig ist.

Die Vorrichtung zur Durchführung dieses Verfahren weist eine den Spannrahmen überdeckende Haube auf, innerhalb der ein UV-Belichtungsbalken angeordnet ist, der sich über die Breite des Spannrahmens erstreckt und über diese Breite strahlt. Er ist parallel zum Siebdruckrahmen quer zu seiner Längsachse verfahrbar. Zum Härten des Klebstoffs bestreicht und belichtet die UV-Leuchteneinrichtung die gesamte Fläche des Siebdruckgewebes.

Nachteilig bei dieser Art der Härtung des Klebstoffs ist, daß das Siebdruckgewebe streifenförmig und über seine gesamte Breite erwärmt wird und es somit zum Verziehen des Siebdruckgewebes mit der Folge kommt, daß es uneben wird.

In der US-A-5,446,173 ist ein Verfahren zur Verbindung einer Rotationssiebdruckform mit Endringen beschrieben, bei dem die Druckform und die Endringe mittels eines infrarothärtbaren Klebstoffes verbunden werden. Hierzu wird an der Außenseite der Rotationssiebdruckform im Bereich eines Endes ein Infrarotstrahler oder auch mehrere, über den Umfang der Druckform verteilte Infrarotstrahler angeordnet. Für den Härtevorgang wird die Siebdruckform in Drehung versetzt.

Der Erfindung liegt die Aufgabe zugrunde, ein Verfahren der eingangs genannten Art bereitzustellen, mit dem ein Verziehen von textilen Flächengebilden wie Siebdruckgeweben oder dgl. und damit die Bildung von Unebenheiten vermieden wird. Eine zweite Aufgabe besteht darin, eine Vorrichtung zu konzipieren, mit der das Verfahren ausgeübt werden kann.

Der erste Teil der Aufgabe wird erfindungsgemäß dadurch gelöst, daß die UV-Strahlung der UV-Leuchteneinrichtung auf den Klebstoffauftrag konzentriert und dabei entlang des Klebstoffauftrags bewegt wird. Grundgedanke der Erfindung ist es also, die UV-Strahlung nur dort einwirken zu lassen, wo sie auch benötigt wird, nämlich im Bereich des Klebstoffauftrags, und dann die UV-Strahlung entlang des Klebstoffauftrags zu bewegen. Hierdurch bleibt die Erwärmung des textilen Flächengebildes auf diesen Bereich beschränkt. Die übrigen Bereiche bleiben auf Umgebungstemperatur. Auf diese Weise wird vermieden, daß sich das textile Flächengebilde verzieht und Unebenheiten entstehen.

Die Konzentration der UV-Strahlen muß nach der Lehre der Erfindung nicht auf den Klebstoffauftrag beschränkt sein, sondern kann auch benachbarte Bereiche erfassen, um eventuell dorthin geflossenen Klebstoff ebenfalls zu härten. Wesentlich ist, daß das Siebdruckgewebe ansonsten weitestgehend von der Beaufschlagung mittels UV-Strahlung freigehalten wird.

Das erfindungsgemäße Verfahren ist nicht nur für die Befestigung von Siebdruckgeweben an Siebdruckrahmen geeignet, sondern kann universell zur Befestigung von textilen Flächengebilden an Halterungen angewandt werden. Ein alternativer Anwendungsbereich ist z.B. die Befestigung eines Filtertuchs an einer Filterhaltung beispielsweise in Form eines Filterrahmens.

Für die Härtung des Klebstoffauftrags kann ein einziger Einzelstrahl ausreichen. Es besteht jedoch auch die Möglichkeit, die UV-Strahlung der UV-Leuchteneinrichtung aus mehreren Einzelstrahlen zusammenzusetzen. Sofern die Einzelstrahlen auf einen gemeinsamen Mittelpunkt fokussiert werden, führt dies zu einer Erhöhung der Energiedichte und damit zu einer Beschleunigung der Härtung des Klebstoffs. Es besteht jedoch auch die Möglichkeit, die Einzelstrahlen nebeneinander oder sich teilweise überschneidend auf den Klebstoffauftrag auftreffen zu lassen, um eine größere Fläche des Klebstoffauftrags gleichzeitig mit UV-Strahlung zu beaufschlagen.

Die UV-Leuchteneinrichtung sollte sich zweckmäßigerweise parallel zu dem Flächengebilde bewegen, so daß beim Verfahren der UV-Leuchteneinrichtung der Abstand zum Siebdruckrahmen im wesentlichen gleich bleibt. Um eine möglichst hohe Energiedichte zu erzielen, sollte die UV-Strahlung im wesentlichen senkrecht auf den Klebstoffauftrag gerichtet werden.

Als Klebstoffe eignen sich Acrylester oder Kombinationen von Acrylaten mit aliphatischen oder aromatischen Epoxidharzen, Urethanen, Polyester oder Polyether sowie Kombinationen von hydroxylgruppenhaltigen Polymeren mit cycloaliphatischen Epoxiden. Der Härtungsmechanismus kann sowohl radikalischer als auch kationischer Natur sein. Die UV-Strahlung sollte innerhalb eines Wellenlängenbereichs von 250 bis 445 nm liegen.

In weiterer Ausgestaltung der Erfindung ist vorgesehen, daß der Klebstoff mittels eines Klebstoffauftragsgeräts, das entlang der Halterung verfahren wird, aufgetragen wird, bevor er mittels der UV-Leuchteneinrichtung gehärtet wird. Solche Klebstoffauftragsgeräte sind im Zusammenhang mit der Verklebung von Siebdruckgeweben an Siebdruckrahmen bekannt. Hierzu ist eine Klebstoffdüse an einen Auftragswagen angebracht, der an einem Träger in X-Richtung verfahrbar ist, wobei der Träger selbst in Y-Richtung geführt ist. Durch die erfindungsgemäße Kombination kann der Klebstoffauftrag und dessen Aushärtung in zwei unmittelbar aufeinanderfolgenden Schritten weitestgehend automatisch erfolgen.

Der zweite Teil der Aufgabe wird erfindungsgemäß durch eine Vorrichtung gelöst, bei der die UV-Leuchteneinrichtung wenigstens einen UV-Punktstrahler aufweist. Unter einem Punktstrahler in diesem Sinne ist eine solche UV-Leuchte zu verstehen, bei der die UV-Strahlung auf den bestimmungsgemäß vorgesehenen Klebstoffauftrag konzentriert ist, die bestrahlte Fläche also nicht wesentlich größer ist als der Klebstoffauftrag. Aufgrund dieser Begrenzung der UV-Strahlung wird das textile Flächengebilde, beispielsweise das Siebdruckgewebe, mit UV-Strahlung dort beaufschlagt, wo die Befestigung mit dem Klebstoff erfolgen soll. Ein Verziehen des Flächengebildes wird hierdurch vermieden.

Die Führungseinrichtung der erfindungsgemäßen Vorrichtung sollte derart ausgebildet sein, daß die UV-Leuchteneinrichtung in einer X-Y-Bewegungsebene bewegbar ist, wobei die X- und Y-Bewegungsrichtungen vorzugsweise senkrecht zueinander stehen. Dies kann beispielsweise dadurch verwirklicht werden, daß die Führungseinrichtung einen Träger aufweist, der in einer X-Richtung bewegbar ist und an dem ein die UV-Leuchteneinrichtung tragender Leuchtenwagen gelagert ist, der an dem Träger in Y-Richtung verschieblich geführt ist. Der Träger ist dabei zweckmäßigerweise als Portal mit seitlichen Portalständern ausgebildet, die auf parallelen Führungsschienen gelagert sind.

Die UV-Leuchteneinrichtung kann mehrere UV-Punktstrahler aufweisen, die in einer gemeinsamen Leuchtenhalterung aufgehängt sind, um entweder die Energiedichte zu erhöhen oder eine größere zusammenhängende Fläche mit UV-Strahlung zu beaufschlagen. Dabei sollten die UV-Punktstrahler in einer zur Bewegungsebene parallelen Ebene nebeneinander gruppiert und um jeweils zur Bewegungsebene parallele Achsen verschwenkbar aufgehängt sein. Vorzugsweise sollen die UV-Punktstrahler auf einem Kreis angeordnet sein und die Schwenkachsen auf Tangenten zu diesem Kreis verlaufen oder parallel dazu. Auf diese Weise kann die zu bestrahlende Fläche entsprechend den jeweiligen Anforderungen eingestellt werden. Dabei ist es zweckmäßig, wenn die Schwenkachsen mit einer Verstelleinrichtung verbunden sind, über die sie gemeinsam in ihrer Neigung derart verstellbar sind, daß sie jeweils den gleichen Winkel zur Senkrechten auf die Bewegungsebene einnehmen.

Besonders bevorzugt ist eine Vorrichtung, bei der die UV-Leuchteneinrichtung mit wenigstens einer Klebstoffauftragseinrichtung verbunden ist, so daß mit Hilfe der Vorrichtung sowohl der Klebstoff aufgetragen als auch anschließend gehärtet werden kann. Sofern die UV-Leuchteneinrichtung mehrere UV-Punktstrahler aufweist, ist die Klebstoffauftragseinrichtung zweckmäßigerweise zwischen den UV-Punktstrahlern angeordnet.

Die erfindungsgemäße Vorrichtung kann so ausgebildet sein, daß sie mit der Abstützeinrichtung für die Halterung, auf der das textile Flächengebilde befestigt werden soll, kombinierbar ist. Eine solche Abstützeinrichtung kann jedoch auch Teil dieser Vorrichtung sein, wobei die UV-Leuchteneinrichtung relativ zu der Abstützeinrichtung zweckmäßigerweise äquidistant bewegbar ist.

Die Bewegung der UV-Leuchteneinrichtung erfolgt vorteilhafterweise über elektromotorische Antriebe. Diese Antriebe sollten über eine Steuereinrichtung steuerbar sein, so daß der Vorgang der UV-Bestrahlung weitgehend, wenn nicht vollautomatisch erfolgt.

Als UV-Punktstrahler können die im Stand der Technik bekannten Lampen, wie Quecksilberdampflampen, aber auch Xenon- und Wasserstofflampen verwendet werden. Besonders günstig ist die Verwendung von Leuchtdioden als Strahlungsquelle, die UV-Licht ausstrahlen, da sie relativ kaltes und zudem nicht sichtbares Licht im Wellenlängenbereich von 395 nm abstrahlen.

Es versteht sich, daß die erfindungsgemäße Vorrichtung nicht nur eine UV-Leuchteneinrichtung mit einem oder mehreren UV-Punktstrahlern aufweisen kann, sondern daß auch mehrere solcher Leuchteneinrichtungen vorgesehen sein können, um das Aushärten des Klebstoffs und - sofern mehrere Klebstoffauftragseinrichtung vorhanden sind - dessen Auftrag schnell durchführen zu können.

In der Zeichnung ist die Erfindung anhand eines Ausführungsbeispiels näher veranschaulicht. Es zeigen:
- Figur 1: einen Vertikalschnitt durch die erfindungsgemäße Vorrichtung ohne UV-Leuchten;
- Figur 2: eine Ansicht der UV-Leuchteneinrichtung ohne UV-Leuchten von unten;
- Figur 3: eine Draufsicht auf einen Siebdruckrahmen mit aufgespannten Siebdruckgewebe mit den Fokussierungsbereichen der UV-Leuchten;
- Figur 4: einen Vertikalschnitt durch die erfindungsgemäße Vorrichtung mit UV-Leuchten und
- Figur 5: eine Seitenansicht der erfindungsgemäßen Vorrichtung.

Die in den Figuren 1 und 2 dargestellte UV-Leuchteneinrichtung 1 weist vier Einzelhalter 2, 3, 4, 5 auf, die im Winkel von 90° zueinander angeordnet sind. Sie weisen kreisrunde Öffnungen 6, 7, 8, 9 auf, in denen UV-Leuchten eingebaut werden können.

Die Einzelhalter 2, 3, 4, 5 sind in einem Rahmen 10 um horizontale Schwenkachsen 11, 12, 13, 14 entsprechend den Doppelpfeilen A (Figur 1) verschwenkbar gelagert. Die Schwenkachsen 11, 12, 13, 14 verlaufen tangential zu einem Kreis, der durch die Mittelpunkte der Öffnungen 7, 8, 9 der Einzelhalter 2, 3, 4, 5 gehen. Die Schwenkachsen 11, 12, 13, 14 werden an dem Rahmen 10 von Lagerblechen 15 und Lagerschrauben 15a gebildet.

Die Einzelhalter 2, 3, 4, 5 sind über Laschen 16, 17, 18, 19, die an den Innenseiten 20 der Einzelhalter 2, 3, 4, 5 angreifen, mit horizontalen Querstreben 21, 22, 23, 24 verbunden, die mittig in einer Verstellmutter 25 zusammenlaufen. Die Verstellmutter 25 weist eine vertikale Gewindebohrung 26 auf, in die von oben eine sich senkrecht erstreckende Stellspindel 27 einfaßt. Die Stellspindel 27 ist in einer Buchse 28 drehbar gelagert, die in einer Platte 29 fixiert ist. In der Buchse 28 wird die Stellspindel 27 axial unbeweglich geführt.

Die Stellspindel 27 weist Griffstücke 30, 31 auf, über die die Stellspindel 27 von Hand verdreht werden kann. Durch Verdrehen der Stellspindel 27 wird die Verstellmutter 25 in den Richtungen des Doppelpfeils B auf- oder abbewegt und nimmt dabei die Querstreben 21, 22, 23, 24 mit. Diese Höhenverstellung wird über die Laschen 16, 17, 18, 19 auf die Einzelhalter 2, 3, 4 übertragen, mit der Folge, daß die Einzelhalter 2, 3, 4, 5 um ihre Schwenkachsen 11, 12, 13, 14 jeweils um gleiche Winkelbeträge verschwenkt werden.

Die Platte 29 ist mit dem Rahmen 10 über Abstandsbolzen 32, 33, 34, 35 fest verbunden. An der Platte 29 ist ein rohrartiger Aufnahmearm 36 befestigt, der mit einem Führungsstück 37 verbunden ist, über den die UV-Leuchteneinrichtung 1 mit einer sich aus Figur 5 ergebenden Führungseinrichtung verbindbar ist.

An den Querstreben 21, 22 ist eine Klebstoffauftragseinrichtung 38 über eine Halterung 39 befestigt. Untenseitig hat die Klebstoffauftragseinrichtung 38 eine Auftragsdüse 40, über die Klebstoff aus der Klebstoffauftragseinrichtung 38 auf ein Werkstück 41 aufgetragen werden kann. Der Klebstoff ist UV-härtbar, so daß er nach dem Klebstoffauftrag mittels in die Öffnungen 6, 7, 8, 9 eingesetzten UV-Leuchten gehärtet werden kann.

Das Werkstück 41 besteht - wie Figur 3 zeigt - aus einem Siebdruckrahmen 42 und einem über den Siebdruckrahmen 42 gespannten Siebdruckgewebe 43. Das Siebdruckgewebe 43 ist mittels eines UV-härtbaren Klebstoffs an der Oberfläche des Siebdruckrahmens 42 befestigt. Der Klebstoff ist zuvor mittels der Klebstoffauftragseinrichtung 38 in einem ersten Arbeitsgang im wesentlichen streifenförmig auf das über den Siebdruckrahmen 42 gespannten Siebdruckgewebe 43 im Bereich des Siebdruckrahmens 42 aufgetragen worden. Durch die Kapillarwirkung durchdringt der Klebstoff das Siebdruckgewebe 43 bis zu dem Siebdruckrahmen 42. In einem zweiten Arbeitsgang wird der Klebstoff mittels UV-Strahlung von den vier UV-Leuchten ausgehärtet. Die UV-Leuchten erzeugen auf dem Siebdruckgewebe 43 punktartige Strahlungsflächen 44, die sich gegenseitig überschneiden und seitlich etwas über den Siebdruckrahmen 42 überstehen. Durch die schräge Bestrahlung wird auch Klebstoff, der seitlich am Siebdruckrahmen 42 heruntergelaufen ist, mit ausgehärtet.

In Figur 4 ist die UV-Leuchteneinrichtung 1 mit in die Einzelhalter 2, 3, 4 eingesetzten UV-Leuchten 45, 46 - die beiden anderen UV-Leuchten sind nicht dargestellt - gezeigt. Die UV-Leuchten 45, 46 weisen - wie bei der UV-Leuchte 46 beispielhaft zu sehen - eine UV-Lampe 47 und ein axiales Kühlgebläse 48 auf, die innerhalb eines Leuchtengehäuses 49 angeordnet sind. Ein Kabel 50 dient der Stromversorgung. Die UV-Leuchte 46 weist einen Spiegel 51 auf, der das von der UV-Lampe 47 erzeugte UV-Licht aus der Horizontalen in die Vertikale umlenkt und damit auf das Werkstück 41 richtet.

Aus Figur 5 ist zu ersehen, daß die UV-Leuchteneinrichtung 1 über den Aufnahmearm 36 und das Führerstück 37 an einem Schlitten 52 aufgehängt ist, der in den Richtungen des Pfeils C (X-Richtung) an einer Traverse 53 horizontal verschieblich geführt ist. Die Traverse 53 ist Teil eines Portals 54. Die Enden der Traverse 53 ruhen auf Portalstützen 55, 56, die untenseitig in Schienen 57, 58 geführt sind. Die Schienen erstrecken sich senkrecht zur Zeichnungsebene, so daß das Portal 54 in dieser (Y-)Richtung beweglich ist. Aufgrund der Beweglichkeit des Portals 54 in der einen Richtung und des Schlittens 52 in der anderen, senkrecht dazu verlaufenden Richtung kann die UV-Leuchteneinrichtung 1 zu jedem Punkt des Werkstücks 41 bewegt werden. Das Werkstück 41 selbst ruht auf einem Abstütztisch 59. Die Spanneinrichtungen zum Spannen des Siebdruckgewebes 43 sind nicht näher dargestellt.

Die im Unterschied zur Darstellung gemäß Figur 4 geneigt angeordneten UV-Leuchten 45, 46 erzeugen auf dem Siebdruckrahmen 42 Strahlungsflächen 44, die im wesentlichen auf die Rahmenfläche des Siebdruckrahmens 42 konzentriert bzw. fokussiert sind. Das Siebdruckgewebe 43 wird in dem Bereich der Öffnung des Siebdruckrahmens 42 nicht oder nur in geringem Umfang im Bereich der Rahmenfläche mit UV-Strahlung beaufschlagt.

Wie aus Figur 5 ebenfalls zu ersehen ist, gehen die von den UV-Leuchten 45, 46 abgehenden Kabel 50 zu Elektronikbauteilen 60, 61, die auf der Platte 29 angeordnet sind.

## Patentansprüche

1. Verfahren zur Befestigung eines textilen Flächengebildes (43) an einer Halterung (42), bei dem das Flächengebilde (43) mittels eines durch UV-Strahlung härtbaren Klebstoffs mit der Halterung (42) verbunden wird, indem auf die Halterung (42) ein Klebstoffauftrag aufgebracht und dann mittels wenigstens einer UV-Leuchteneinrichtung (1) gehärtet wird, **dadurch gekennzeichnet, daß** die UV-Strahlung der UV-Leuchteneinrichtung (1) auf den Klebstoffauftrag konzentriert und dabei entlang des Klebstoffauftrags bewegt wird.

2. Verfahren nach Anspruch 1, **dadurch gekennzeichnet, daß** als Flächengebilde (43) ein Siebdruckgewebe (43) verwendet wird, das mit einem Siebdruckrahmen (42) als Halterung (42) verklebt wird.

3. Verfahren nach Anspruch 1, **dadurch gekennzeichnet, daß** als Flächengebilde (43) ein Filtertuch verwendet wird, das mit einer Filterhalterung verklebt wird.

4. Verfahren nach einem der Ansprüche 1 bis 3, **dadurch gekennzeichnet, daß** die UV-Strahlung aus mehreren Einzelstrahlen zusammengesetzt wird.

5. Verfahren nach Anspruch 4, **dadurch gekennzeichnet, daß** die Einzelstrahlen auf einen gemeinsamen Mittelpunkt fokussiert werden.

6. Verfahren nach einem der Ansprüche 1 bis 4, **dadurch gekennzeichnet, daß** die Einzelstrahlen nebeneinander oder sich überschneidend auf den Klebstoffauftrag auftreffen.

7. Verfahren nach einem der Ansprüche 1 bis 6, **dadurch gekennzeichnet, daß** die UV-Leuchteneinrichtung (1) parallel zu dem Flächengebilde (43) bewegt wird.

8. Verfahren nach einem der Ansprüche 1 bis 7, **dadurch gekennzeichnet, daß** die UV-Strahlung im wesentlichen senkrecht auf den Klebstoffauftrag gerichtet wird.

9. Verfahren nach einem der Ansprüche 1 bis 8, **dadurch gekennzeichnet, daß** als Klebstoff Acrylester oder Kombinationen von Acrylaten mit aliphatischen oder aromatischen Epoxidharzen, Urethanen, Polyether sowie Kombinationen von hydroxylgruppenhaltigen Polymeren mit cycloaliphatischen Epoxiden verwendet wird.

10. Verfahren nach einem der Ansprüche 1 bis 9, **dadurch gekennzeichnet, daß** als Klebstoff radikalisch oder kationisch härtende UV-Systeme verwendet werden.

11. Verfahren nach einem der Ansprüche 1 bis 10, **dadurch gekennzeichnet, daß** die UV-Strahlung innerhalb eines Wellenlängenbereichs von 250 bis 445 nm liegt.

12. Verfahren nach einem der Ansprüche 1 bis 11, **dadurch gekennzeichnet, daß** der Klebstoff mittels wenigstens einer Klebstoffauftragseinrichtung (38), die entlang der Halterung (42) verfahren wird, aufgetragen wird, bevor er mittels der UV-Leuchteneinrichtung (1) gehärtet wird.

13. Vorrichtung zur Befestigung eines textilen Flächengebildes (43) an einer Halterung (42) mittels eines durch UV-Strahlung härtbaren Klebstoffs, mit wenigstens einer UV-Leuchteneinrichtung (1) an einer Führungseinrichtung (52, 54) aufgehängt ist, mittels der die UV-Leuchteneinrichtung (1) verfahrbar ist, **dadurch gekennzeichnet, daß** die UV-Leuchteneinrichtung (1) wenigstens einen UV-Punktstrahler (45, 46) aufweist.

14. Vorrichtung nach Anspruch 13, **dadurch gekennzeichnet, daß** die Führungseinrichtung (52, 54) derart ausgebildet ist, daß die UV-Leuchteneinrichtung (1) in einer X-Y-Bewegungsebene bewegbar ist, welche sich parallel zum Flächengebilde (43) erstreckt.

15. Vorrichtung nach Anspruch 14, **dadurch gekennzeichnet, daß** die X- und Y-Richtungen im rechten Winkel zueinander stehen.

16. Vorrichtung nach Anspruch 15, **dadurch gekennzeichnet, daß** die Führungseinrichtung einen Träger (53) aufweist, der in einer X-Richtung bewegbar ist und an dem ein die UV-Leuchteneinrichtung (1) tragender Leuchtenwagen (52) gelagert ist, der an dem Träger (53) in Y-Richtung verschieblich geführt ist.

17. Vorrichtung nach Anspruch 16, **dadurch gekennzeichnet, daß** der Träger als Portal (54) mit seitlichen Portalständern (55, 56) ausgebildet ist, die auf parallelen Führungsschienen (57, 58) gelagert sind.

18. Vorrichtung nach einem der Ansprüche 13 bis 17, **dadurch gekennzeichnet, daß** die UV-Leuchteneinrichtung (1) mehrere UV-Punktstrahler (45, 46) aufweist, die in einer gemeinsamen Leuchtenhalterung aufgehängt sind.

19. Vorrichtung nach Anspruch 18, **dadurch gekennzeichnet, daß** die UV-Punktstrahler (45, 46) in einer zur Bewegungsebene parallelen Ebene nebeneinander gruppiert sind.

20. Vorrichtung nach Anspruch 19, **dadurch gekennzeichnet, daß** die UV-Punktstrahler (45, 46) jeweils um wenigstens eine zur Bewegungsebene parallelen Schwenkachse (11, 12, 13, 14) verschwenkbar aufgehängt sind.

21. Vorrichtung nach Anspruch 20, **dadurch gekennzeichnet, daß** die UV-Punktstrahler (45, 46) auf einem Kreis angeordnet sind und die Schwenkachsen (11, 12, 13, 14) auf Tangenten zu diesem Kreis verlaufen oder parallel dazu.

22. Vorrichtung nach Anspruch 21, **dadurch gekennzeichnet, daß** die Schwenkachsen (11, 12, 13, 14) mit einer Verstelleinrichtung (27) verbunden sind, über die sie gemeinsam in ihrer Neigung derart verstellbar sind, daß sie jeweils den gleichen Winkel zur Senkrechten auf die Bewegungsebene einnehmen.

23. Vorrichtung nach einem der Ansprüche 13 bis 22, **dadurch gekennzeichnet, daß** die UV-Leuchteneinrichtung (1) mit einer Klebstoffauftragseinrichtung (38) verbunden ist.

24. Vorrichtung nach Anspruch 23, **dadurch gekennzeichnet, daß** die UV-Leuchteneinrichtung (1) mehrere UV-Punktstrahler (45, 46) aufweist und die Klebstoffauftragseinrichtung (38) zwischen den UV-Punktstrahlern (45, 46) angeordnet ist.

25. Vorrichtung nach einem der Ansprüche 13 bis 24, **dadurch gekennzeichnet, daß** die Führungseinrichtung (52, 54) eine Abstützeinrichtung (59) für die Halterung (52) derart angeordnet ist, daß die UV-Leuchteneinrichtung (1) relativ zu der Abstützeinrichtung (59) bewegbar ist.

26. Vorrichtung nach Anspruch 25, **dadurch gekennzeichnet, daß** UV-Leuchteneinrichtung (1) äquidistant zu der Abstützeinrichtung (59) bewegbar ist.

27. Vorrichtung nach einem der Ansprüche 13 bis 26, **dadurch gekennzeichnet, daß** die UV-Leuchteneinrichtung (1) über Antriebe bewegbar sind, die über eine Steuereinrichtung steuerbar sind.

28. Vorrichtung nach Anspruch 13 bis 27, **dadurch gekennzeichnet, daß** der bzw. die UV-Punktstrahler jeweils zumindest eine Leuchtdiode als Strahlungsquelle aufweist bzw. aufweisen, die UV-Licht ausstrahlt.

## Claims

1. A method for attaching a textile planar structure (43) to a retainer (42), in which the planar structure (43) is joined to the retainer (42) by means of an adhesive curable by UV radiation, by the fact that an adhesive deposit is applied onto the retainer (42) and is then cured by means of at least one UV illuminator device (1),
**characterized in that** the UV radiation of the UV illuminator device (1) is concentrated onto the adhesive deposit and moved along the adhesive deposit.

2. The method as defined in Claim 1, **characterized in that** a screen printing fabric (43) is used as the planar structure (43), and is adhesively bonded to a screen printing frame (42) as the retainer (42).

3. The method as defined in Claim 1, **characterized in that** a filter cloth is used as the planar structure (43), and is adhesively bonded to a filter retainer.

4. The method as defined in any of Claims 1 through 3, **characterized in that** the UV radiation is assembled from several individual beams.

5. The method as defined in Claim 4**, characterized in that** the individual beams are focused onto a common center point.

6. The method as defined in any of Claims 1 through 4, **characterized in that** the individual beams strike the adhesive deposit alongside one another or in overlapping fashion.

7. The method as defined in any of Claims 1 through 6, **characterized in that** the UV illuminator device (1) is moved parallel to the planar structure (43).

8. The method as defined in any of Claims 1 through 7, **characterized in that** the UV radiation is directed substantially perpendicularly onto the adhesive deposit.

9. The method as defined in any of Claims 1 through 8, **characterized in that** acrylic esters or combinations of acrylates with aliphatic or aromatic epoxy resins, urethanes, polyethers, and combinations of hydroxyl-group-containing polymers with cycloaliphatic epoxides, are used as the adhesive.

10. The method as defined in any of Claims 1 through 9, **characterized in that** radically or cationically curing UV systems are used as the adhesive.

11. The method as defined in any of Claims 1 through 10, **characterized in that** the UV radiation is within a wavelength range from 250 to 445 nm.

12. The method as defined in any of Claims 1 through 11, **characterized in that** the adhesive is applied by means of at least one adhesive application device (38) that is displaced along the retainer (42), before it is cured by means of the UV illuminator device (1).

13. An apparatus for attaching a textile planar structure (43) to a retainer (42) by means of an adhesive curable by UV radiation, having at least one UV illuminator device (1) that is suspended on a guidance device (52, 54) by means of which the UV illuminator device (1) is displaceable,
**characterized in that** the UV illuminator device (1) comprises at least one UV point emitter (45, 46).

14. The apparatus as defined in Claim 13, **characterized in that** the guidance device (52, 54) is embodied in such a way that the UV illuminator device (1) is movable in an X-Y motion plane, which is extending parallel to the planar structure (43).

15. The apparatus as defined in Claim 14, **characterized in that** the X and Y directions are at right angles to one another.

16. The apparatus as defined in Claim 15, **characterized in that** the guidance device comprises a carrier (53) which is movable in an X direction and on which is mounted an illuminator carriage (52), carrying the UV illuminator device (1), that is guided on the carrier (53) shiftably in the Y direction.

17. The apparatus as defined in Claim 16, **characterized in that** the carrier is embodied as a gantry (54) having lateral gantry columns (55, 56) that are mounted on parallel guide rails (57, 58).

18. The apparatus as defined in any of Claims 13 through 17, **characterized in that** the UV illuminator device (1) comprises several UV point emitters (45, 46) that are suspended in a common illuminator retainer.

19. The apparatus as defined in Claim 18, **characterized in that** the UV point emitters (45, 46) are grouped next to one another in a plane parallel to the motion plane.

20. The apparatus as defined in Claim 19, **characterized in that** the UV point emitters (45, 46) are each suspended pivotably about at least one pivot axis (11, 12, 13, 14) that is parallel to the motion plane.

21. The apparatus as defined in Claim 20, **characterized in that** the UV point emitters (45, 46) are arranged on a circle, and the pivot axes (11, 12, 13, 14) extend along tangents to that circle or parallel thereto.

22. The apparatus as defined in Claim 21, **characterized in that** the pivot axes (11, 12, 13, 14) are connected to an adjustment device (27) with which they are adjustable together in terms of their inclination, in such a way that they each assume the same angle with respect to the perpendicular onto the motion plane.

23. The apparatus as defined in any of Claims 13 through 22, **characterized in that** the UV illuminator device (1) is connected to an adhesive application device (38).

24. The apparatus as defined in Claim 23, **characterized in that** the UV illuminator device (1) comprises several UV point emitters (45, 46) and the adhesive application device (38) is arranged between the UV point emitters (45, 46).

25. The apparatus as defined in any of Claims 13 through 24, **characterized in that** the guidance device (52, 54) is arranged above a support device (59) for the slide (52) in such a way that the UV illuminator device (1) is movable relative to the support device (59).

26. The apparatus as defined in Claim 25, **characterized in that** the UV illuminator device (1) is movable equidistantly with respect to the support device (59).

27. The apparatus as defined in any of Claims 13 through 26, **characterized in that** the UV illuminator device (1) is moved using drives that are controllable via a control device.

28. The apparatus as defined in Claims 13 through 27, **characterized in that** the UV point emitter(s) respectively comprise(s) as the radiation source at least one light-emitting diode that emits UV light.

## Revendications

1. Procédé de fixation d'une structure textile plane (43) à une structure de retenue (42), dans lequel ladite structure plane (43) est reliée à ladite structure de retenue (42) au moyen d'un adhésif durcissable par rayonnement UV, sachant qu'un dépôt d'adhésif est placé sur la structure de retenue (42), puis durci à l'aide d'au moins un système (1) d'illumination par UV, **caractérisé par le fait que** le rayonnement UV du système (1) d'illumination par UV est concentré sur le dépôt d'adhésif en étant, concomitamment, mis en mouvement le long dudit dépôt d'adhésif.

2. Procédé selon la revendication 1, **caractérisé par** l'utilisation, en tant que structure plane (43), d'un tissu sérigraphié (43) solidarisé par collage avec un cadre sérigraphique (42) matérialisant la structure de retenue (42).

3. Procédé selon la revendication 1, **caractérisé par** l'utilisation, en tant que structure plane (43), d'une étoffe filtrante solidarisée par collage avec un support de filtre.

4. Procédé selon l'une des revendications 1 à 3, **caractérisé par le fait que** le rayonnement UV est composé de plusieurs rayonnements individuels.

5. Procédé selon la revendication 4, **caractérisé par le fait que** les rayonnements individuels sont focalisés sur un point central commun.

6. Procédé selon l'une des revendications 1 à 4, **caractérisé par le fait que** les rayonnements individuels viennent incider en juxtaposition, ou avec recoupement mutuel, sur le dépôt d'adhésif.

7. Procédé selon l'une des revendications 1 à 6, **caractérisé par le fait que** le système (1) d'illumination par UV est mis en mouvement parallèlement à la structure plane (43).

8. Procédé selon l'une des revendications 1 à 7, **caractérisé par le fait que** le rayonnement UV est dirigé pour l'essentiel verticalement sur le dépôt d'adhésif.

9. Procédé selon l'une des revendications 1 à 8, **caractérisé par** l'utilisation, en tant qu'adhésif, d'acrylesters ou de combinaisons d'acrylates avec des résines époxydes aliphatiques ou aromatiques ; de polyuréthanes ; de polyéthers ; ainsi que de combinaisons de polymères renfermant des groupes hydroxyles, avec des époxydes cycloaliphatiques.

10. Procédé selon l'une des revendications 1 à 9, **caractérisé par le fait que** des systèmes d'UV à durcissement radicalique ou cationique sont utilisés en tant qu'adhésif.

11. Procédé selon l'une des revendications 1 à 10, **caractérisé par le fait que** la longueur d'ondes du rayonnement UV se situe dans une plage de 250 à 445 nm.

12. Procédé selon l'une des revendications 1 à 11, **caractérisé par le fait que** l'adhésif est déposé, avant d'être durci au moyen du système (1) d'illumination par UV, à l'aide d'au moins un système (38) de dépôt d'adhésif qui est mis en mouvement le long de la structure de retenue (42).

13. Dispositif de fixation d'une structure textile plane (43) sur une structure de retenue (42), au moyen d'un adhésif durcissable par rayonnement UV, comprenant au moins un système (1) d'illumination par UV qui est suspendu à un système de guidage (52, 54) au moyen duquel ledit système (1) d'illumination par UV peut être déplacé, **caractérisé par le fait que** ledit système (1) d'illumination par UV présente au moins un diffuseur ponctuel d'UV (45, 46).

14. Dispositif selon la revendication 13, **caractérisé par le fait que** le système de guidage (52, 54) est réalisé de façon telle que le système (1) d'illumination par UV soit mobile dans un plan de mouvement X-Y s'étendant parallèlement à la structure plane (43).

15. Dispositif selon la revendication 14, **caractérisé par le fait que** les directions des X et des Y décrivent mutuellement un angle droit.

16. Dispositif selon la revendication 15, **caractérisé par le fait que** le système de guidage présente un support (53) mobile dans une direction des X, et sur lequel est monté un chariot d'illumination (52) qui porte le système (1) d'illumination par UV et est guidé, sur ledit support (53), à coulissement dans la direction des Y.

17. Dispositif selon la revendication 16, **caractérisé par le fait que** le support est réalisé sous la forme d'un portique (54) muni de montants latéraux (55, 56) montés sur des rails parallèles de guidage (57, 58).

18. Dispositif selon l'une des revendications 13 à 17, **caractérisé par le fait que** le système (1) d'illumination par UV comporte plusieurs diffuseurs ponctuels d'UV (45, 46) suspendus à un support commun d'illumination.

19. Dispositif selon la revendication 18, **caractérisé par le fait que** les diffuseurs ponctuels d'UV (45, 46) sont regroupés en juxtaposition dans un plan parallèle au plan de mouvement.

20. Dispositif selon la revendication 19, **caractérisé par le fait que** les diffuseurs ponctuels d'UV (45, 46) sont respectivement suspendus, à pivotement, autour d'au moins un axe de pivotement (11, 12, 13, 14) parallèle au plan de mouvement.

21. Dispositif selon la revendication 20, **caractérisé par le fait que** les diffuseurs ponctuels d'UV (45, 46) sont agencés sur une circonférence et les axes de pivotement (11, 12, 13, 14) s'étendent sur des tangentes à cette circonférence, ou parallèlement à ces dernières.

22. Dispositif selon la revendication 21, **caractérisé par le fait que** les axes de pivotement (11, 12, 13, 14) sont reliés à un système de réglage (27) par l'intermédiaire duquel leur inclinaison peut être réglée, en commun, de façon telle qu'ils décrivent respectivement le même angle vis-à-vis de la perpendiculaire au plan de mouvement.

23. Dispositif selon l'une des revendications 13 à 22, **caractérisé par le fait que** le système (1) d'illumination par UV est relié à un système (38) de dépôt d'adhésif.

24. Dispositif selon la revendication 23, **caractérisé par le fait que** le système (1) d'illumination par UV comporte plusieurs diffuseurs ponctuels d'UV (45, 46), et le système (38) de dépôt d'adhésif est interposé entre lesdits diffuseurs ponctuels d'UV (45, 46).

25. Dispositif selon l'une des revendications 13 à 24, **caractérisé par le fait que** le système de guidage (52, 54) est placé sur un système d'appui (59) affecté à la structure de retenue (52), de façon telle que le système (1) d'illumination par UV soit mobile par rapport audit système d'appui (59).

26. Dispositif selon la revendication 25, **caractérisé par le fait que** le système (1) d'illumination par UV est mobile de manière équidistante vis-à-vis du système d'appui (59).

27. Dispositif selon l'une des revendications 13 à 26, **caractérisé par le fait que** le système (1) d'illumination par UV peut être mis en mouvement par l'intermédiaire d'entraînements pouvant être pilotés par un système de commande.

28. Dispositif selon les revendications 13 à 27, **caractérisé par le fait que** le ou les diffuseur(s) ponctuel(s) d'UV présente(nt), respectivement, au moins une diode électroluminescente remplissant la fonction d'une source de rayonnement et diffusant de la lumière UV.
